# FASCICULE DE BREVET EUROPEEN

(11) **EP 3 222 488 B1**
(45) Date de publication et mention de la délivrance du brevet: **27.06.2018**
(21) Numéro de dépôt: 17161668.3
(22) Date de dépôt: 17.03.2017
(51) Int. Cl.: B61L 3/12

(54) **SUPPORT DE FIXATION D'UNE EUROBALISE ET SYSTÈME DE FIXATION COMPORTANT AU MOINS UN TEL SUPPORT**
HALTERUNG ZUR BEFESTIGUNG EINER EUROBALISE, UND BEFESTIGUNGSSYSTEM, DAS MINDESTENS EINE SOLCHE HALTERUNG UMFASST
SUPPORT FOR FASTENING AN EUROBALISE AND FASTENING SYSTEM COMPRISING AT LEAST ONE SUCH SUPPORT

(30) Priorité: 17.03.2016 FR 1652277
(43) Date de publication de la demande: 27.09.2017
(73) Titulaire: ALSTOM Transport Technologies, 93400 Saint-Ouen (FR)
(72) Inventeur: ZANETTI, Adrien, 69100 VILLEURBANNE (FR); BLANCHET, Damien, 69780 MIONS (FR); BROSSARD, Guillaume, 10317 BERLIN (DE); FAUCHEUX, Gregory, 69270 COUZON A LE MONT D'OR FRANCE (FR)
(74) Mandataire: Lavoix

(56) Documents cités:
- EP-A2- 2 386 457
- DE-A1-102010 020 419
- JP-A- 2002 331 935
- JP-A- 2006 205 803

## Description

La présente invention concerne un support permettant de fixer une eurobalise sur une traverse.

L'invention concerne également un système de fixation de l'eurobalise sur la traverse, comportant un tel support. Le document EP 2 386 457 décrit un support pour la fixation d'une eurobalise. Une eurobalise est un équipement ferroviaire placé entre les deux fils de rails pour transmettre des informations aux véhicules ferroviaires circulant sur la voie. Selon leur type, les eurobalises transmettent une information invariable, par exemple une position, ou une information qui peut varier au cours du temps, par exemple l'état d'un feu de signalisation ou d'un poste d'aiguillage. La transmission est réalisée par un champ magnétique variable.

Toutefois, il existe beaucoup de configurations de montage d'une eurobalise. Ces configurations dépendent notamment de la nature des traverses, de la hauteur de voie et de spécificités de l'eurobalise. Il existe donc un grand nombre de systèmes de fixation différents.

Un but de l'invention est de résoudre tout ou partie des inconvénients ci-dessus, c'est-à-dire en particulier de simplifier les systèmes de fixation.

A cet effet, l'invention a pour objet un support de fixation d'une eurobalise sur une traverse, le support ayant une forme gerbable, le support, et optionnellement un ou plusieurs autres supports structurellement identiques audit support et empilés sur ledit support, étant destiné(s) à être placé(s) entre l'eurobalise et la traverse selon une direction de fixation pour fixer l'eurobalise à une hauteur prédéterminée par rapport à la traverse, ledit support comportant une première face comportant des nervures de renfort et des logements définis latéralement au moins en partie par les nervures de renfort.

Selon des modes particuliers de réalisation, le support comprend l'une ou plusieurs des caractéristiques suivantes, prise(s) isolément ou selon toutes les combinaisons techniquement possibles :
- le support a une plus grande dimension et est adapté pour s'étendre entre deux plans perpendiculaires à la direction de fixation, les deux plans présentant entre eux un écart inférieur ou égal à 1/5^{e} de la plus grande dimension (Dmax) ;
- le support comprend une deuxième face, opposée à la première face selon la direction de fixation et comportant des protubérances adaptées pour s'insérer dans les logements d'un des autres supports selon la direction de fixation ;
- le support comprend une plaque plane, les nervures et les protubérances faisant saillie à partir de la plaque selon la direction de fixation ;
- au moins un des logements comporte au moins une lumière destinée à permettre le passage d'un organe de fixation de l'eurobalise sur la traverse selon la direction de fixation, ou à recevoir un insert, un organe de fixation de l'eurobalise sur le support étant destiné à être fixé sur l'insert ;
- au moins un autre des logements comporte au moins une lumière destinée à permettre le passage d'un organe de fixation du support sur la traverse selon la direction de fixation, ou à recevoir un insert, un organe de fixation du support sur la traverse étant destiné à être fixé sur l'insert ; et
- au moins un des logements comporte au moins un orifice adapté pour permettre l'évacuation, à travers le support, d'eau retenue dans ledit logement.

L'invention a également pour objet un système de fixation d'une eurobalise sur une traverse, comportant au moins deux supports tels que décrits ci-dessus.

Selon des modes particuliers de réalisation, le système comprend l'une ou plusieurs des caractéristiques suivantes, prise(s) isolément ou selon toutes les combinaisons techniquement possibles :
- le système comporte en outre au moins deux organes de fixation de l'eurobalise sur la traverse selon la direction de fixation, les deux organes de fixation traversant respectivement les deux supports, ou étant fixés sur des inserts appartenant respectivement aux deux supports ; et
- le système comporte en outre au moins deux organes de fixation adaptés pour fixer respectivement les deux supports sur la traverse.

L'invention sera mieux comprise à la lecture de la description qui va suivre, donnée uniquement à titre d'exemple et faite en se référant aux dessins annexés, sur lesquels :
- la figure 1 est une vue, en coupe selon un plan vertical parallèle à une traverse, d'un système de fixation selon l'invention adapté pour fixer une eurobalise sur la traverse,
- la figure 2 est une vue en perspective de la première face d'un des supports de fixation présent dans le système de fixation représenté sur la figure 1, et
- la figure 3 est une vue en perspective de la deuxième face du support de fixation représenté sur les figures 1 et 2.

En référence à la figure 1, on décrit un système 1 de fixation d'une eurobalise 5 sur une traverse 10.

Le système 1 comprend quatre supports 15A, 15B, 20A, 20B de fixation de l'eurobalise 5 sur la traverse 10. Le système 1 comprend en outre deux inserts 22, 24 reçus dans des perçages 26, 28 réalisés dans la traverse 10 selon une direction de fixation D. Le système 1 comprend aussi deux vis 30, 32 respectivement vissées dans les inserts 22, 24, à travers l'eurobalise 5 et, respectivement, d'une part les supports 15A, 15B, et d'autre par les supports 20A, 20B.

La traverse 10 s'étend selon une direction transversale T, par exemple perpendiculaire à la direction de fixation D. On définit également une direction longitudinale L d'une voie ferrée (non représentée) à laquelle la traverse 10 appartient. La direction longitudinale L est par exemple sensiblement perpendiculaire à la direction transversale T et à la direction de fixation D.

La traverse 10 est par exemple en béton.

Selon une première variante non représentée, la traverse 10 est en métal. Dans ce cas, les inserts 22, 24 sont optionnels, les vis 30, 32 étant alors avantageusement vissées directement dans la traverse 10.

Selon une deuxième variante non représentée, la traverse 10 est en bois.

L'eurobalise 5 présente une forme générale plane, par exemple sensiblement parallélépipédique, avantageusement sensiblement perpendiculaire à la direction de fixation D. L'eurobalise 5 comporte avantageusement deux protubérances 34, 36 faisant saillie vers le bas selon la direction de fixation D et s'appuyant respectivement sur les supports 15A, 20A. L'eurobalise 5 comprend aussi deux lumières 38, 40, avantageusement situées dans les protubérances 34, 36, dans lesquelles les vis 30, 32 sont engagées.

Les lumières 38, 40 sont sensiblement alignées transversalement.

Les supports 15A, 15B, 20A, 20B sont structurellement analogues les uns aux autres et gerbables, c'est-à-dire qu'ils sont empilables les uns sur les autres selon la direction de fixation D. Ainsi, dans l'exemple représenté le support 15A est empilé sur le support 15B, et le support 20A est empilé sur le support 20B.

Avantageusement, chaque support a une forme adaptée pour empêcher un déplacement du support dans toutes les directions radiales par rapport à la direction de fixation D par rapport aux autres supports d'un même empilement. Ainsi, par exemple, le support 15A ne peut être déplacé en translation par rapport au support 15B selon aucune direction perpendiculaire à la direction de fixation D, même en l'absence de la vis 30.

Chacun des supports 15A, 15B, 20A, 20B se situe avantageusement à l'intérieur de l'eurobalise 5 en projection selon la direction de fixation D. Dit autrement, les supports 15A, 15B, 20A, 20B ne dépassent pas latéralement de l'eurobalise 5.

Les supports 15A, 15B, 20A, 20B étant analogues, seul le support 15A sera décrit ci-après en référence aux figures 2 et 3.

Le support 15A est par exemple en matière composite, avantageusement en polyester renforcé par des fibres de verre. Le support 15A est réalisé dans une matière ne perturbant pas le fonctionnement de la balise et avantageusement obtenu par moulage, compression SMC ou équivalent.

Le support 15A présente une forme générale plane s'étendant par exemple perpendiculairement à la direction de fixation D. Par exemple, le support 15A présente une plus grande dimension Dmax (figure 2) et s'étend entre deux plans P1, P2 (figure 1) perpendiculaires à la direction de fixation D et présentant entre eux un écart E, de préférence inférieur ou égal à 1/5^{e} de la plus grande dimension (Dmax).

Le support 15A comprend une première face 42 (figure 2) et une deuxième face 44 (figure 3) opposée à la première face selon la direction de fixation D.

La première face 42 comporte des nervures 46 de renfort et des logements 48, 50, 52, 54 définis latéralement (par rapport à la direction de fixation D) au moins en partie par les nervures 46.

Les logements 48, 50, 52 sont fermés latéralement, tandis que le logement 54 est semi-ouvert latéralement.

Chacun des logements 48, 52, 54 comprend une lumière 56 adaptée pour permettre le passage d'un organe de fixation (non représenté) analogue à la vis 30. Dans l'exemple représenté, la vis 30 passe à travers la lumière 56 du logement 54.

En variante, tout ou partie des lumières 56 reçoivent des inserts 58 comme représenté sur la figure 2, mais qui ne sont pas présents dans le système 1 représenté sur la figure 1.

Les inserts 58 sont destinés à servir de points d'ancrage d'un organe de fixation (non représenté) de l'eurobalise 5 sur le support 15A. Ainsi, en variante, les vis 30, 32 sont vissées dans de tels inserts 58, au lieu d'être vissées au niveau de la traverse 10.

En outre, les logements 50 et 54 comportent des lumières 60 destinées à permettre le passage éventuel d'organes de fixation (non représentés) du support 15A sur la traverse 10 selon la direction de fixation D, selon des modes de réalisation particuliers du système 1.

En variante, les lumières 60 reçoivent des inserts (non représentés) analogues aux inserts 58 et destinés à recevoir des organes de fixation (non représentés) du support 15A sur la traverse 10.

Enfin, le logement 50 comprend un orifice 62 adapté pour permettre l'évacuation, à travers le support 15A, d'eau qui serait retenue dans le logement 50.

La deuxième face 44 présente une forme sensiblement complémentaire de celle de la première face 42. La deuxième face 44 comprend des protubérances 68, 70, 72, 74 adaptées pour être reçues dans les logements 48, 50, 52, 54 du support 15B. Les protubérances 68, 70, 72, 74 sont séparées par des sillons 76 sensiblement complémentaires des nervures 46.

Les lumières 56, 60 et l'orifice 62 débouchent respectivement dans les protubérances 68, 70, 72, 74.

Dans l'exemple représenté, les nervures 46 et les protubérances 68, 70, 72, 74 font saillie à partir d'une plaque 76 perpendiculaire à la direction de fixation D.

Le fond des sillons 76 est avantageusement plan et les nervures 46 ont un sommet aplani, complémentaires de ce fond.

De même, les logements 48, 50, 52, 54 ont un fond sensiblement plat et les protubérances 68, 70, 72, 74 ont un sommet aplani complémentaire.

Le montage et le fonctionnement du système 1 vont maintenant être décrits.

Les perçages 26 et 28 sont tout d'abord réalisés dans la traverse 10. Puis les inserts 22, 24 sont introduits dans les perçages 26, 28.

Ensuite, les supports 15A, 15B sont empilés sur la traverse 10 de manière à ce que la lumière 56 soit alignée avec le perçage 26 selon la direction de fixation D. Les supports 20A, 20B sont installés de manière analogue au-dessus du perçage 28.

Enfin l'eurobalise 5 est disposée au-dessus des supports 15A, 15B, 20A, 20B de manière à ce que les lumières 38, 40 soient alignées avec les perçages 26, 28. Les protubérances 34, 36 reposent sur le fond du logement 54 des supports 15A, 20A.

L'eurobalise 5 s'appuie avantageusement aussi sur certaines des nervures 46 des supports 15A, 20A.

Les protubérances 68, 70, 72, 74 des supports 15A et 20A s'appuient sur le fond des logements 48, 50, 52, 54 des supports 15B et 20B. Les nervures 46 des supports 15B, 20B sont engagées dans les sillons 76 des supports 15A, 20A.

Les supports 15B et 20B reposent directement sur la traverse 10 par leurs protubérances 68, 70, 72, 74.

Les vis 30, 32 sont introduites comme représentées sur la figure 1 et vissées dans les inserts 22, 24.

En variante, il est possible d'utiliser moins de supports que représentés sur la figure 1, ou d'empiler plus de supports de manière à placer l'eurobalise 5 à une distance prédéterminée de la traverse 10 selon la direction de fixation D.

Selon une variante non représentée, l'eurobalise 5 est fixée sur la traverse 10 par des vis analogues aux vis 30, 32 passant par les lumières 56 des logements 48 et/ou 52.

Selon des modes particuliers de réalisation (non représentés), certaines des vis de fixation de l'eurobalise 5 ne sont pas vissées au niveau de la traverse 10, mais dans l'un ou plusieurs des inserts 58 (figure 2) de l'un ou plusieurs des supports 15A, 15B, 20A, 20B. Dans ce cas, au moins l'un des supports, par exemple les supports 15B, 20B, empilés est fixé sur la traverse 10 par un organe de fixation, tel qu'une vis, à travers une ou plusieurs des lumières 60 d'un ou plusieurs des logements 50 et 54.

On comprend qu'il existe ainsi une multitude de façons de fixer l'eurobalise 5 sur la traverse 10 ou l'un des supports, et les supports entre eux et/ou à la traverse.

Le support 15A est « universel », en ce sens qu'il s'adapte à différents types de traverses 10. De plus, en empilant les supports, il est possible de régler la hauteur de fixation de l'eurobalise 5. En outre, de nombreuses possibilités de fixation existent.

Grâce aux caractéristiques décrites ci-dessus, le système 1 est simplifié, puisqu'il repose sur l'utilisation d'un support universel, tout en restant adaptable à différentes sortes de traverses et d'eurobalises.

## Revendications

1. Support (15A) de fixation d'une eurobalise (5) sur une traverse (10), le support (15A) ayant une forme gerbable, le support (15A), et optionnellement un ou plusieurs autres supports (15B, 20A, 20B) structurellement identiques audit support (15A) et empilés sur ledit support (15A), étant destiné(s) à être placé(s) entre l'eurobalise (5) et la traverse (10) selon une direction de fixation (D) pour fixer l'eurobalise (5) à une hauteur prédéterminée par rapport à la traverse (10), ledit support (15A) comportant une première face (42) comportant des nervures (46) de renfort et des logements (48, 50, 52, 54) définis latéralement au moins en partie par les nervures (46) de renfort.

2. Support (15A) selon la revendication 1, le support (15A) ayant une plus grande dimension (Dmax) et étant adapté pour s'étendre entre deux plans (P1, P2) perpendiculaires à la direction de fixation (D), les deux plans (P1, P2) présentant entre eux un écart (E) inférieur ou égal à 1/5^{e} de la plus grande dimension (Dmax).

3. Support (15A) selon la revendication 1 ou 2, comprenant une deuxième face (44), opposée à la première face (42) selon la direction de fixation (D) et comportant des protubérances (58, 60, 62, 64) adaptées pour s'insérer dans les logements (48, 50, 52, 54) d'un des autres supports (15B, 20A, 20B) selon la direction de fixation (D).

4. Support (15A) selon la revendication 3, comprenant une plaque (76) plane, les nervures (46) et les protubérances (58, 60, 62, 64) faisant saillie à partir de la plaque (76) selon la direction de fixation (D).

5. Support (15A) selon l'une quelconque des revendications 1 à 4, dans lequel au moins un des logements (48, 50, 52, 54) comporte au moins une lumière (56) destinée à permettre le passage d'un organe de fixation (30) de l'eurobalise (5) sur la traverse (10) selon la direction de fixation (D), ou à recevoir un insert (58), un organe de fixation de l'eurobalise (5) sur le support (15A) étant destiné à être fixé sur l'insert (58).

6. Support (15A) selon la revendication 5, dans lequel au moins un autre des logements (48, 50, 52, 54) comporte au moins une lumière (60) destinée à permettre le passage d'un organe de fixation (30) du support (15A) sur la traverse (10) selon la direction de fixation (D), ou à recevoir un insert (58), un organe de fixation du support (15A) sur la traverse (10) étant destiné à être fixé sur l'insert (58).

7. Support (15A) selon l'une quelconque des revendications 1 à 6, dans lequel au moins un des logements (48, 50, 52, 54) comporte au moins un orifice (62) adapté pour permettre l'évacuation, à travers le support (15A), d'eau retenue dans ledit logement.

8. Système (1) de fixation d'une eurobalise (5) sur une traverse (10), comportant au moins deux supports (15A, 20A) selon l'une quelconque des revendications 1 à 7.

9. Système (1) selon la revendication 8, comportant en outre au moins deux organes de fixation (30, 32) de l'eurobalise (5) sur la traverse (10) selon la direction de fixation (D), les deux organes de fixation (30, 32) traversant respectivement les deux supports (15A, 20A), ou étant fixés sur des inserts (58) appartenant respectivement aux deux supports (15A, 20A).

10. Système (1) selon la revendication 8 ou 9, comportant en outre au moins deux organes de fixation adaptés pour fixer respectivement les deux supports (15A, 20A) sur la traverse (10).

## Patentansprüche

1. Halterung (15A) zur Fixierung einer Eurobalise (5) an einer Traverse (10), wobei die Halterung (15A) eine stapelfähige Form hat, wobei die Halterung (15A), und optional eine oder mehrere andere Halterungen (15B, 20A, 20B), die zu der besagten Halterung (15A) strukturell identisch sind und auf die besagte Halterung (15A) gestapelt sind, dazu bestimmt ist(sind), zwischen der Eurobalise (5) und der Traverse (10) platziert zu werden entlang einer Fixierungsrichtung (D) zum Fixieren der Eurobalise (5) in einer vorbestimmten Höhe bezüglich der Traverse (10), wobei die besagte Halterung (15A) eine erste Seite (42) aufweist, die Verstärkungs-Rippen (46) und Aufnahmen (48, 50, 52, 54) aufweist, die seitlich wenigstens teilweise von den Verstärkungs-Rippen (46) definiert sind.

2. Halterung (15A) gemäß Anspruch 1, wobei die Halterung (15A) eine größte Abmessung (Dmax) hat und angepasst ist zum sich zu Erstrecken zwischen zwei Ebenen (P1, P2) senkrecht zu der Fixierungsrichtung (D), wobei die zwei Ebenen (P1, P2) zwischen sich einen Abstand (E) haben, der kleiner oder gleich 1/5tel der größten Abmessung (Dmax) ist.

3. Halterung (15A) gemäß Anspruch 1 oder 2, aufweisend eine zweite Seite (44), die zu der ersten Seite (42) gegenüberliegt entlang der Fixierungsrichtung (D) und Vorsprünge (58, 60, 62, 64) aufweist, die angepasst sind zum sich Einfügen in die Aufnahmen (48, 50, 52, 54) einer der anderen Halterungen (15B, 20A, 20B) entlang der Fixierungsrichtung (D).

4. Halterung (15A) gemäß Anspruch 3, aufweisend eine ebene Platte (76), wobei sich die Rippen (46) und die Vorsprünge (58, 60, 62, 64) von der Platte (76) aus entlang der Fixierungsrichtung (D) vorstehen.

5. Halterung (15A) gemäß irgendeinem der Ansprüche 1 bis 4, wobei wenigstens eine der Aufnahmen (48, 50, 52, 54) wenigstens eine Öffnung (56) aufweist, die dazu bestimmt ist, das Passieren eines Organs zur Fixierung (30) der Eurobalise (5) an der Traverse (10) entlang der Fixierungsrichtung (D) zu erlauben oder einen Einsatz (58) aufzunehmen, wobei ein Organ zur Fixierung der Eurobalise (5) an der Halterung (15A) dazu bestimmt ist, an dem Einsatz (58) fixiert zu werden.

6. Halterung (15A) gemäß Anspruch 5, wobei wenigstens eine andere der Aufnahmen (48, 50, 52, 54) wenigstens eine Öffnung (60) aufweist, die dazu bestimmt ist, das Passieren eines Organs zur Fixierung (30) der Halterung (15A) an der Traverse (10) entlang der Fixierungsrichtung (D) zu erlauben oder einen Einsatz (58) aufzunehmen, wobei ein Organ zur Fixierung der Halterung (15A) an der Traverse (10) dazu bestimmt ist, an dem Einsatz (58) fixiert zu werden.

7. Halterung (15A) gemäß irgendeinem der Ansprüche 1 bis 6, wobei wenigstens eine der Aufnahmen (48, 50, 52, 54) wenigstens ein Loch (62) aufweist, das angepasst ist zum Erlauben der Evakuierung, durch die Halterung (15A) hindurch, von in der Aufnahme angesammeltem Wasser.

8. System (1) zur Fixierung einer Eurobalise (5) an einer Traverse (10), aufweisend wenigstens zwei Halterungen (15A, 20A) gemäß irgendeinem der Ansprüche 1 bis 7.

9. System (1) gemäß Anspruch 8, ferner aufweisend wenigstens zwei Organe zur Fixierung (30, 32) der Eurobalise (5) an der Traverse (10) entlang der Fixierungsrichtung (D), wobei die beiden Organe zur Fixierung (30, 32) respektive die beiden Halterungen (15A, 20A) durchqueren oder an den Einsätzen (58) fixiert sind, die respektive zu den beiden Halterungen (15A, 20A) gehören.

10. System (1) gemäß Anspruch 8 oder 9, ferner aufweisend wenigstens zwei Organe zur Fixierung, die angepasst sind zum Fixieren respektive der beiden Halterungen (15A, 20A) an der Traverse (10).

## Claims

1. Support (15A) for fixing a Eurobalise (5) to a sleeper (10), the support (15A) having a stackable form, the support (15A), and optionally one or more other supports (15B, 20A, 20B) which are structurally identical with said support (15A) and are stacked on said support (15A), being intended to be placed between the Eurobalise (5) and the sleeper (10) in a fixing direction (D) in order to fix the Eurobalise (5) at a predetermined height relative to the sleeper (10), said support (15A) having a first face (42) having reinforcing ribs (46) and receivers (48, 50, 52, 54) defined laterally at least in part by the reinforcing ribs (46).

2. Support (15A) according to claim 1, the support (15A) having a largest dimension (Dmax) and being adapted to extend between two planes (P1, P2) which are perpendicular to the fixing direction (D), the two planes (P1, P2) having between them a gap (E) which is less than or equal to 1/5 of the largest dimension (Dmax).

3. Support (15A) according to claim 1 or 2, comprising a second face (44), opposite the first face (42) in the fixing direction (D), having protuberances (58, 60, 62, 64) adapted to fit into the receivers (48, 50, 52, 54) of one of the other supports (15B, 20A, 20B) in the fixing direction (D).

4. Support (15A) according to claim 3, comprising a flat plate (76), the ribs (46) and the protuberances (58, 60, 62, 64) projecting from the plate (76) in the fixing direction (D).

5. Support (15A) according to any one of claims 1 to 4, wherein at least one of the receivers (48, 50, 52, 54) has at least one opening (56) which is to permit the passage of a fixing member (30) for fixing the Eurobalise (5) to the sleeper (10) in the fixing direction (D) or to receive an insert (58), a fixing member for fixing the Eurobalise (5) to the support (15A) being intended to be fixed to the insert (58).

6. Support (15A) according to claim 5, wherein at least one other of the receivers (48, 50, 52, 54) has at least one opening (60) which is to permit the passage of a fixing member (30) for fixing the support (15A) to the sleeper (10) in the fixing direction (D) or to receive an insert (58), a fixing member for fixing the support (15A) to the sleeper (10) being intended to be fixed to the insert (58).

7. Support (15A) according to any one of claims 1 to 6, wherein at least one of the receivers (48, 50, 52, 54) has at least one orifice (62) adapted to permit the removal, through the support (15A), of water retained in said receiver.

8. System (1) for fixing a Eurobalise (5) to a sleeper (10), comprising at least two supports (15A, 20A) according to any one of claims 1 to 7.

9. System (1) according to claim 8, further comprising at least two fixing members (30, 32) for fixing the Eurobalise (5) to the sleeper (10) in the fixing direction (D), the two fixing members (30, 32) passing through the two supports (15A, 20A) or being fixed to inserts (58) belonging to the two supports (15A, 20A).

10. System (1) according to claim 8 or 9, further comprising at least two fixing members adapted to fix the two supports (15A, 20A) to the sleeper (10).
